# EUROPÄISCHE PATENTSCHRIFT

(11) **EP 0 234 218 B1**
(45) Veröffentlichungstag und Bekanntmachung des Hinweises auf die Patenterteilung: **04.10.1989**
(21) Anmeldenummer: 87100384.4
(22) Anmeldetag: 14.01.1987
(51) Int. Cl.: F01N 3/02

(54) **Verfahren zur Regeneratin von Abgas-Partikelfiltersystemen**
Regeneration system for exhaust gas particle filter systems
Procédé de régénération des systèmes de filtres à particules de gaz d'échappement

(30) Priorität: 19.02.1986 DE 3605255
(43) Veröffentlichungstag der Anmeldung: 02.09.1987
(73) Patentinhaber: FEV Forschungsgesellschaft für Energietechnik und Verbrennungsmotoren mbH, D-5100 Aachen (DE)
(72) Erfinder: Pischinger, Franz, Prof. Dr., D-5100 Aachen (DE); Lepperhoff, Gerhard, Dr.-Ing., D-5180 Eschweiler (DE); Hüthwohl, Georg, Dipl.-Ing., D-5100 Aachen (DE)
(74) Vertreter: Fischer, Friedrich B., Dr.-Ing.

(56) Entgegenhaltungen:
- EP-A- 0 199 471
- US-A- 4 390 355
- PATENT ABSTRACTS OF JAPAN, Band 9, Nr. 142 (M-388)[1865], 18. Juni 1985; & JP-A-60 22 014 (MITSUBISHI JIDOSHA KOGYO K.K.) 04-02-1985
- PATENT ABSTRACTS OF JAPAN, Band 8, Nr. 189 (M-321)[1626], 30. August 1984; & JP-A-59 79 024 (MAZDA K.K.) 08-05-1984

## Beschreibung

Die Erfindung bezieht sich auf ein Verfahren zur Regeneration von Abgas-Partikelfiltersystemen durch Oxidation abgelagerter Partikeln bei Brennkraftmaschinen durch zeitliche Erhitzung des Abgases auf die Verbrennungstemperatur der abgelagerten Partikeln, indem die Kraftstoffzufuhr zu bestimmten Zylindern erhöht wird.

Im Zusammenhang mit der Entwicklung von Verbrennungskraftmaschinen mit möglichst schadstoffarmen Abgasen werden bei Dieselmotoren zur Reduzierung der Partikelemission Nachbehandlungssysteme für das Abgas eingesetzt. Diese bestehen im wesentlichen aus Filtersystemen, die die festen Anteile an der Partikelphase auffangen und sammeln. Die im Filter abgelagerten Partikeln führen zu einer Erhöhung des Strömungswiderstandes im Abgassystem, wodurch sich der Abgasgegendruck für den Motor erhöht. Mit zunehmender Partikelmasse führt dies in Abhängigkeit von Last und Drehzahl zu einem erhöhten Kraftstoffverbrauch und im Extremfall zum Stillstand des Motors. Aus diesem Grunde ist es erforderlich, kontinuierlich oder intermittierend die im Filter abgelagerten Partikeln zu beseitigen, und zwar im allgemeinen durch Oxidation der Partikeln.

Als Filtersysteme zur Sammlung der Partikeln mit intermittierender oder kontinuierlicher Partikelverbrennung haben sich u.a. keramische Filter mit Wabenstruktur, Stahlwollefilter und keramischer Schaum mit und ohne katalytische Beschichtung bewährt.

Die Oxidation der im Filter angesammelten Partikeln setzt bei Temperaturen oberhalb 500-550 Grad C ein. Die erforderliche Temperatur kann durch den Einsatz von katalytischen Beschichtungen auf ca. 400-450 Grad C gesenkt werden.

Derartig hohe Temperaturen werden von Dieselmotoren nur im oberen Lastbereich erreicht. Eine ausreichend häufige Filterregeneration im Fahrbetrieb ist daher nicht sichergestellt. Als motorische Maßnahmen zur Anhebung der Abgastemperatur stehen die Ansaugluftdrosselung, die Abgasdrosselung und die Verstellung des Förderbeginns zur Verfügung.

Auch mit diesen Maßnahmen lassen sich im unteren Lastbereich des Motors die zu einer Filterregeneration erforderlichen Abgastemperaturen nicht erreichen. Außerdem sind die genannten Maßnahmen mit teilweise beträchtlichen Kraftstoffverbrauchsverschlechterungen verbunden.

Auch ist durch JP-A 5 979 024 ein Verfahren zur Regeneration von Abgas-Partikelfiltersystemen bekannt geworden, bei dem die Filteranordnung bei Überschreiten eines vorgegebenen Wertes des Strömungswiderstandes erhitzt wird, indem die Kraftstoffzufuhr bei bestimmten Zylindern erhöht wird, während sie bei den restlichen Zylindern vollständig unterbrochen wird. Dabei sind Vorkehrungen getroffen, um zu erreichen, daß nur die Abgase derjenigen Zylinder zu dem Filter gelangen, bei denen die Kraftstoffzufuhr erhöht ist.

Ein Verfahren dieser Art hat den Nachteil, daß die Eigenschaften des Motorabgases unmittelbar abhängig sind von der jeweiligen Betriebsweise des Motors bzw. von dem Fahrbetrieb des mit dem Motor angetriebenen Fahrzeugs, so daß das Problem der unkontrollierten Regeneration des Partikelfilters weiterhin besteht. Dabei ist insbesondere die Gefahr vorhanden, daß nach Einleiten der Regeneration durch Erhöhung der Kraftstoffzufuhr zu bestimmten Zylindern und Abschalten der restlichen Zylinder die Leistungsabgabe des Motors bzw. die Fahrgeschwindigkeit des Fahrzeugs betriebsbedingt vermindert wird und die Zylinder daher in geringere Lastbereiche versetzt werden; wenn dann zuvor bereits ein heftiger Rußabbrand eingeleitet wurde, kann eine Überreaktion eintreten, die zur Überhitzung und Beschädigung des Filters führt.

Ein Fahrzeug, das mit einem System dieser Art ausgerüstet ist, arbeitet, über die Dauer der Regenerationszeit wie ein Fahrzeug mit einem stark unterdimensionierten, "zu kleinem" Motor. Insbesondere steht während der Regenerationszeiten keine ausreichende Motorleistung zur Beschleunigung bzw. Leistungserhöhung zur Verfügung, so daß ein "ruckendes" Beschleunigungsverhalten des Fahrzeugs und ein unrunder, vibrierender Lauf des Motors die Folge ist, die zu unakzeptablen Betriebseigenschaften führt.

Der vorliegenden Erfindung liegt die Aufgabe zugrunde, ein Verfahren zur Regeneration von Abgas-Partikelfiltersystemen der eingangs beschriebenen Art zu schaffen, bei dem einerseits auch bei der Filterregeneration die volle Leistung der Brennkraftmaschine zur Verfügung steht, und zwar bei gleichmäßiger, störungsfreier Betriebsweise, und bei dem andererseits die Filterregeneration ohne wesentlich erhöhten Kraftstoffverbrauch und ohne gefährliche Obertemperaturen des Filters erfolgt.

Diese Aufgabe wird gemäß der Erfindung dadurch gelöst, daß bei Brennkraftmaschinen, in denen einzelnen Zylindern oder Zylindergruppen separate Partikelfilter zugeordnet sind, demjenigen Zylinder bzw. derjenigen Zylindergruppe, dem bzw. der das jeweils zu regenerierende Partikelfilter zugeordnet ist, zur Regenerierung des Filters die hierfür benötigte Kraftstoffmenge zugeführt wird, während den übrigen Zylindern bzw. Zylindergruppen eine derart verminderte Kraftstoffmenge zugeführt wird, daß die jeweils erbrachte Leistung der Brennkraftmaschine gleich bleibt.

Hinsichtlich weiterer Ausführungsformen und vorteilhafter Merkmale der Erfindung wird auf die Unteransprüche Bezug genommen.

Die Regeneration der einzelnen Filterelemente erfolgt durch das Einspritzen der Vollastmenge bzw. einer zum Erreichen der Regenerationsabgastemperatur ausreichenden Kraftstoffmenge in dem zu diesem Filter gehörenden Zylinder und durch Regelung der Teillastmenge für die anderen Zylinder entsprechend der geforderten Motorlast. Die Regeneration der Einzelfilter kann zeitabhängig unter Berücksichtigung von Last und Drehzahl oder abgasabhängig eingeleitet werden.

Die Verteilung der Einspritzmenge der einzelnen Zylinder kann auch elektronisch über die Verstellung der jeweiligen Regelkolben in einer Blockeinspritzpumpe oder mit einem geregelten Pumpe-Düse-Konzept erfolgen. Ebenfalls möglich ist die Regelung der Einspritzmenge durch die Steuerung eines Bypassventiles in der Einspritzleitung bei konstanter Fördermenge der Einspritzpumpe.

Bevorzugte Ausführungsformen der Erfindung werden nachfolgend an Hand der Zeichnungen näher beschrieben.
Fig. 1 zeigt schematisch eine Brennkraftmaschine, die mit einem Abgas-Partikelfiltersystem zur Ausübung des Verfahrens gemäß der Erfindung ausgerüstet ist.
Fig. 2 zeigt schematisch eine Einzelheit eines Abgas-Partikelfiltersystems zur Ausübung des Verfahrens gemäß der Erfindung.

Wie Figur 1 zeigt, ist ein Dieselmotor 1 mit PumpeDüse-Elementen 2, einer Kraftstoffzuführung 5, einem Abgassystem 4 und einem in dem Abgassystem unmittelbar an jedem Zylinder installierten Partikelfilter 3 ausgerüstet.

In Abhängigkeit von der erforderlichen Motorlast und der Motordrehzahl steuert eine elektronische Steuereinheit 6 über Steuerleitungen 7 den Einspritzzeitpunkt und die Einspritzdauer. Zur Erreichung der für die Regeneration der einzelnen Partikelfilter 3 erforderlichen hohen Abgastemperaturen werden von der elektronischen Steuereinheit 6 z.B. für den Zylinder "eins" Einspritzzeitpunkt und Einspritzdauer so eingestellt, daß Abgatemperaturen hinter diesem Zylinder von über 600 Grad C erreicht werden. Die bei den einzelnen Filtern wirksamen Temperaturen werden durch Temperaturfühler abgetastet und über Steuerleitungen 8 der elektronischen Steuereinheit zur weiteren Verarbeitung gemeldet. Durch die hohen Temperaturen wird der Ruß angezündet, und er verbrennt. Um die Mehrmenge im Zylinder "eins" zu kompensieren, werden zur Einhaltung konstanter Last und Drehzahl des Motors den Zylindern "zwei", "drei" und "vier" entsprechende Mindermengen zugeführt. Dies wird durch die elektronische Steuereinheit 6 bewerkstelligt.

Nach der Regeneration von Zylinder "eins" erfolgt in Abhängigkeit von der Zeit oder von der Beladungshöhe die Regeneration der Filter hinter den Zylindern "zwei" oder "drei" oder "vier". Die Ansteuerung zur Regeneration kann in Abhängigkeit von der Zeit oder aber in Abhängigkeit von einem Signal, das die Rußmenge im Partikelfilter angibt, erfolgen.

Als Steuergröße kann hierbei der Abgasgegendruck vor dem jeweiligen Partikelfilter oder eine die Rußschichtdicke anzeigende Größe verwendet werden.

Die Anpassung der Einspritzmenge und Einspritzzeit zur Einleitung der Rußverbrennung und Filterregeneration kann während der gesamten Regenerationszeit des jeweiligen Filters erfolgen oder aber auch intermittierend zum Anzünden des im Filter gelagerten Rußes durchgeführt werden. Dadurch wird erreicht, daß durch eine kurzzeitige Abgastemperaturerhöhung durch intermittierende Einstellung der Vollastmenge der Ruß angezündet wird und anschließend aufgrund seiner exothermen Verbrennung die Temperaturerhöhung in der Rußschicht des Filters so groß ist, daß eine sich selbst tragende Rußverbrennung auch bei Teillast des Zylinders vor dem regenerierenden Filter erfolgen kann. Dieser Vorgang kann auch im Wechsel zwischen zwei oder mehreren Einzelzylindern bzw. Zylindergruppen erfolgen.

Neben der Zuordnung eines einzelnen Partikelfilters zu jedem Zylinder und der jeweiligen Einzelansteuerung der Einspritzung für den Zylinder können bei Mehrzylindermaschinen Zylindergruppen hinsichtlich der Einspritzsteuerung und der Abgasführung auf einen Monolithen zusammengefaßt werden.

Neben der Verwendung von Pumpe-Düse-Elementen mit elektronischer Steuerung kann auch eine Blockeinspritzpumpe mit Regelung der Einzelkolben (elektromagnetische Steuerung, hydraulische Steuerung) erfolgen. Des weiteren kann mit Hilfe einer bypassgesteuerten Einspritzzeit die zylinderspezifische Regeneration durchgeführt werden. Dabei übernimmt die Einspritzpumpe die Regelung des Einspritzbeginns und fördert immer eine konstante Kraftstoffmenge. Die erforderliche Einspritzmenge in Abhängikeit von der Last bzw. des Regenerationserfordernisses wird über ein getaktetes Bypassventil vorgenommen.

Eine solche Schaltung ist in Fig. 2 dargestellt. Eine Einspritzpumpe 9 liefert über eine Druckleitung 10 einen konstanten Kraftstoffmengenstrom. Die von einer Düse 11 in den Brennraum eingespritzte Kraftstoffmenge wird durch ein Bypassventil 12 gesteuert. Die überschüssige Kraftstoffmenge strömt über eine Rückströmleitung 16 wieder in den Tank.

Zur Beendigung der Einspritzzeit im Teillastbereich (unterhalb der Vollastmenge) wird ein Stufenkolben 13 gegen eine Feder 14 durch einen durch die elektronische Steuereinheit 6 angesteuerten elektrischen Hubmagneten 15 angehoben. Der Einspritzdruck in Leitung 10 trifft nach kurzem Anheben des Stufenkolbens 12 auf die vergrößerte Fläche des Bypassventils und öffnet dieses schlagartig, so daß der Brennstoff über Rückströmleitung 16 abströmen kann, und das Einspritzventil 11 schließt. Infolge des Druckabfalls in der Ein spritzleitung und des Abschaltens des Elektromagneten drückt die Feder 14 den Hubkolben in die Ausgangsposition zurück.

Die Erfindung ist nicht auf die dargestellten und beschriebenen Ausführungsbeispiele beschränkt. Insbesondere kann es auch vorteilhaft sein, daß die zur Regeneration der einzelnen Filter oder Filtergruppen benötigte Abgastemperatur bei Dieselmotoren durch Spätverstellung der Einspritzung am jeweiligen einzelnen Zylinder bzw. an der jeweiligen Zylindergruppe erfolgt.

Das beschriebene Regenerationsverfahren bietet wesentliche Vorteile gegenüber Regenerationssystemen mit Sekundärenergie, ungeregelten Regenerationssystemen oder Regenerationssystemen mit anderen motorischen Maßnahmen. Je nach dem gegebenen Anwendungsfall sind insbesondere die folgenden Vorteile erreichbar:
- Die Filterregenerationen können im nahezu gesamten Lastbereich des Motors durchgeführt werden.
- Die Regenerationsbedingungen für einen Filter (Abgastemperatur, Sauerstoffgehalt) können während der Regeneration in Abhängigkeit von der Drehzahl so eingestellt werden, daß immer eine betriebssichere kontrollierte Regeneration eines Filters auch bei geringer Beladungsmasse möglich ist.
- Bei Übergang des Fahrzeuges in die Schubphase (Nullast), in den Leerlaufbetrieb oder bei Abstellen des Motors kann die Regeneration durch langsame Lastrücknahme am Regenerationszylinder kontrolliert abgebrochen werden.
- Da die Filter häufig regeneriert werden können, sind die Anforderungen an die Rußspeicherfähigkeit des Filters relativ gering. Es können daher geringere Filtervolumina verwendet werden.
- Der Brennwirkungsgrad des Dieselmotors ist im Bereich mittlerer Last konstant und fällt erst bei sehr hohen und sehr geringen Werten. Aus diesem Grund ist mit einem nennenswerten Anstieg des Kraftstoffverbrauchs bei der Regeneration nicht zu rechnen.
- Bei der Filterregeneration steht die volle Leistung der Brennkraftmaschine bei gleichmäßiger, störungsfreier Betriebsweise zur Verfügung, ohne daß schädliche Übertemperaturen des Filters bei Änderung der Betriebsbedingungen zu befürchten sind.

Eine weitere vorteilhafte Möglichkeit zur Verbesserung und Ausbildung des Verfahrens gemäß der Erfindung besteht darin, daß bei Zumischung von Additiven zum Kraftstoff als Rußzündhilfen die Additivkonzentration im regenerierenden Filter erhöht wird.

## Patentansprüche

1. Verfahren zur Regeneration von Abgas-Partikelfiltersystemen durch Oxidation abgelagerter Partikeln bei Brennkraftmaschinen durch zeitliche Erhitzung des Abgases auf die Verbrennungstemperatur der abgelagerten Partikeln, indem die Kraftstoffzufuhr zu bestimmten Zylindern erhöht wird, dadurch gekennzeichnet, daß bei Brennkraftmaschinen, in denen einzelnen Zylindern oder Zylindergruppen separate Partikelfilter zugeordnet sind, demjenigen Zylinder bzw. derjenigen Zylindergruppe, dem bzw. der das jeweils zu regenerierende Partikelfilter zugeordnet ist, zur Regenerierung des Filters die hierfür benötigte Kraftstoffmenge zugeführt wird, während den übrigen Zylindern bzw. Zylindergruppen eine derart verminderte Kraftstoffmenge zugeführt wird, daß die jeweils erbrachte Leistung der Brennkraftmaschine gleich bleibt.

2. Regenerationsverfahren nach Anspruch 1, dadurch gekennzeichnet, daß demjenigen Zylinder bzw. derjenigen Zylindergruppe, dem bzw. der das jeweils zu regenerierende Partikelfilter zugeordnet ist, zur Regenerierung des Filters die für den Vollastbetrieb erforderliche Kraftstoffmenge zugeführt wird.

3. Regenerationsverfahren nach Anspruch 1 oder 2, dadurch gekennzeichnet, daß zum Zweck der Ungleichverteilung der Einspritzmengen bei Dieselmotoren mit Blockeinspritzpumpe eine Einzelverstellung der Regelkolben erfolgt.

4. Regenerationsverfahren nach Anspruch 1 oder 2, dadurch gekennzeichnet, daß zum Zweck der Ungleichverteilung der Einspritzmengen bei Dieselmotoren mit Pumpe-Düsen eine elektrische oder elektronische Regelung der Einzelelemente erfolgt.

5. Regenerationsverfahren nach Anspruch 1 oder 2, dadurch gekennzeichnet, daß zum Zweck der Ungleichverteilung der Einspritzmengen bei Dieselmotoren Bypassventile so gesteuert werden, daß demjenigen Zylinder bzw. derjenigen Zylindergruppe, dem bzw. der das jeweils zu regenerierende Partikelfilter zugeordnet ist, zur Regenerierung des Filters die hierfür benötigte Kraftstoffmenge zugeführt wird, während den übrigen Zylindern bzw. Zylindergruppen die für die jeweilige Leistung benötigte Kraftstoffmenge zugeführt wird.

6. Regenerationsverfahren nach einem der Ansprüche 1 - 5, dadurch gekennzeichnet, daß die Regeneration der einzelnen Filter oder Filtergruppen zeitabhängig gesteuert wird.

7. Regenerationsverfahren nach einem der Ansprüche 1 - 5, dadurch gekennzeichnet, daß die Regeneration der einzelnen Filter oder Filtergruppen abhängig vom Abgasgegendruck gesteuert wird.

8. Regenerationsverfahren nach einem der Ansprüche 1 - 5, dadurch gekennzeichnet, daß die Regeneration der einzelnen Filter oder Filtergruppen abhängig von der Rußschichtmenge gesteuert wird.

9. Regenerationsverfahren nach einem der Ansprüche 1 - 8, dadurch gekennzeichnet, daß die zur Regeneration der einzelnen Filter oder Filtergruppen benötigte Kraftstoffmenge den einzelnen Zylindern oder Zylindergruppen intermittierend zugeführt wird.

10. Regenerationsverfahren nach einem der Ansprüche 1 - 8, dadurch gekennzeichnet, daß die zur Regeneration der einzelnen Filter oder Filtergruppen benötigte Kraftstoffmenge den einzelnen Zylindern bzw. Zylindergruppen im Wechsel intermittierend zugeführt wird.

11. Regenerationsverfahren nach einem der Ansprüche 1 - 10, dadurch gekennzeichnet, daß die zur Regeneration der einzelnen Filter oder Filtergruppen benötigte Abgastemperatur bei Dieselmotoren durch Spätverstellung der Einspritzung an jeweiligen einzelnen Zylinder bzw. an der jeweiligen Zylindergruppe erfolgt.

## Revendications

1. Procédé de régénération de systèmes de filtres à particules de gaz d'échappement par oxydation de particules déposées, dans des moteurs à combustion interne, par réchauffage temporel des gaz d'échappement jusqu'à la température de combustion des particules déposées, en augmentant la délivrance de carburant à des cylindres déterminés, caractérisé par le fait que, en présence de moteurs à combustion interne dans lesquels des filtres à particules distincts sont associés à des cylindres ou groupes de cylindres individuels, la quantité de carburant nécessaire à la régénération du filtre est respectivement délivrée au cylindre ou au groupe de cylindres auquel est associé le filtre à particules considéré devant être régénéré, tandis qu'une quantité de carburant réduite est respectivement délivrée aux autres cylindres ou groupes de cylindres, de telle sorte que la puissance respectivement fournie par le moteur à combustion interne demeure égale.

2. Procédé de régénération selon la revendication 1, caractérisé par le fait que, en vue de la régénération du filtre, la quantité de carburant nécessaire au fonctionnement en régime pleine charge est respectivement délivrée au cylindre ou au groupe de cylindres auquel est associé le filtre à particules considéré devant être régénéré.

3. Procédé de régénération selon la revendication 1 ou 2, caractérisé par le fait qu'un ajustement individuel des pistons de réglage a lieu en vue de la répartition inégale des quantités injectées dans des moteurs Diesel à pompe d'injection monobloc.

4. Procédé de régénération selon la revendication 1 ou 2, caractérisé par le fait qu'un réglage électrique ou électronique des éléments individuels a lieu en vue de la répartition inégale des quantités injectées dans des moteurs Diesel à buses de pompage.

5. Procédé de régénération selon la revendication 1 ou 2, caractérisé par le fait que, en vue de la répartition inégale des quantités injectées dans des moteurs Diesel, des valves de dérivation sont commandées de telle sorte que la quantité de carburant nécessaire à la régénération du filtre soit respectivement délivrée au cylindre ou groupe de cylindres auquel est associé le filtre à particules considéré devant être régénéré, tandis que la quantité de carburant nécessaire pour la puissance considérée est respectivement délivrée aux autres cylindres ou groupes de cylindres.

6. Procédé de régénération selon l'une des revendications 1-5, caractérisé par le fait que la régénération des filtres ou groupes de filtres individuels est commandée en fonction du temps.

7. Procédé de régénération selon l'une des revendications 1-5, caractérisé par le fait que la régénération des filtres ou groupes de filtres individuels est commandée en fonction de la contre-pression des gaz d'échappement.

8. Procédé de régénération selon l'une des revendications 1-5, caractérisé par le fait que 1a régénération des filtres ou groupes de filtres individuels est commandée en fonction de la quantité de calamine.

9. Procédé de régénération selon l'une des revendications 1-8, caractérisé par le fait que la quantité de carburant nécessaire à la régénération des filtres ou groupes de filtres individuels est délivrée par intermittence aux cylindres ou groupes de cylindres individuels.

10. Procédé de régénération selon l'une des revendications 1-8, caractérisé par le fait que la quantité de carburant nécessaire à la régénération des filtres ou groupes de filtres individuels est respectivement délivrée, par intermittence et en alternance, aux cylindres ou groupes de cylindres individuels.

11. Procédé de régénération selon l'une des revendications 1-10, caractérisé par le fait que, dans des moteurs Diesel, la température des gaz d'échappement nécessaire à la régénération des filtres ou groupes de filtres individuels résulte d'un réglage différé de l'injection sur le cylindre individuel considéré, respectivement sur le groupe de cylindres considéré.

## Claims

1. A method for the regeneration of exhaust gas particle filter systems by the oxidation of deposited particles in internal combustion engines by temporary heating of the exhaust gas to the combustion temperature of the deposited particles, in that the fuel supply is increased to specific cylinders, characterised in that, in internal combustion engines in which separate particle filters are allocated to individual cylinders or cylinder groups, the requisite quantity of fuel for the regeneration of the filter is fed to that cylinder or that cylinder group to which the particle filter to be regenerated in each case is allocated, while to the other cylinders or cylinder groups a fuel quantity is fed which is reduced in such a way that the power output provided by the internal combustion engine remains the same.

2. A method for regeneration according to Claim 1, characterised in that the quantity of fuel necessary for operation under full load is fed, for the regeneration of the filter, to that cylinder or cylinder group to which the particle filter to be regenerated in each case is allocated.

3. A method for regeneration according to Claim 1 or 2, characterised in that, for the purpose of unequal distribution of the injection quantities in Diesel engines with block injection pump, an individual adjustment of the regulator pistons takes place.

4. A method for regeneration according to Claim 1 or 2, characterised in that, for the purpose of unequal distribution of the injection quantities in Diesel engines with pump nozzles, an electric or electronic regulation of the individual elements takes place.

5. A method for regeneration according to Claim 1 or 2, characterised in that, for the purpose of the unequal distribution of the injection quantities in Diesel engines, by-pass valves are controlled so that the quantity of fuel required for the regeneration of the filter is fed to that cylinder or cylinder group to which the particle filter to be regenerated in each case is allocated, while the fuel quantity required for the power output in each case is fed to the other cylinders or cylinder groups.

6. A method for regeneration according to any one of Claims 1-5, characterised in that the regeneration of the individual filters or filter groups is time-dependently controlled.

7. A method for regeneration according to any one of Claims 1-5, characterised in that the regeneration of the individual filters or filter groups is controlled in dependence upon the exhaust gas counter-pressure.

8. A method for regeneration according to any one of Claims 1-5, characterised in that the regeneration of the individual filters or filter groups is controlled in dependence upon the soot layer quantity.

9. A method for regeneration according to any one of Claims 1-8, characterised in that the fuel quantity required for the regeneration of the individual filters or filter groups is fed intermittently to the individual cylinders or cylinder groups.

10. A method for regeneration according to any one of Claims 1-8, characterised in that the fuel quantity required for the regeneration of the individual filters or filter groups is fed to the individual cylinders or cylinder groups intermittently in alternation.

11. A method for regeneration according to any one of Claims 1-10, characterised in that the exhaust gas temperature required for the regeneration of the individual filters or filter groups, in Diesel engines, is effected by retarding of the injection to the individual cylinder or cylinder group in each case.
